# EUROPÄISCHE PATENTSCHRIFT

(11) **EP 0 401 656 B1**
(45) Veröffentlichungstag und Bekanntmachung des Hinweises auf die Patenterteilung: **20.04.1994**
(21) Anmeldenummer: 90110238.4
(22) Anmeldetag: 30.05.1990
(51) Int. Cl.: B41F 13/14

(54) **Vorrichtung zum Einstellen des Seiten- und Umfangsregisters in einer Rotationsdruckmaschine**
Device to adjust the side and circumferential register in a rotary printing machine
Dispositif pour régler la position latérale et circonférentielle dans une presse à imprimer rotative

(30) Priorität: 03.06.1989 DE 3918128
(43) Veröffentlichungstag der Anmeldung: 12.12.1990
(73) Patentinhaber: M.A.N.-ROLAND Druckmaschinen Aktiengesellschaft, 63012 Offenbach (DE)
(72) Erfinder: Knauer, Peter, D-8852 Rain/Lech (DE)

(56) Entgegenhaltungen:
- DE-A- 1 290 941
- US-A- 3 565 006
- US-A- 4 006 685
- US-A- 4 709 634

## Beschreibung

Die Erfindung betrifft eine Vorrichtung zum Einstellen des Seiten-und Umfangsregisters durch axiales Verschieben und Verdrehen eines Zylinders in einer Rotationsdruckmaschine, insbesondere einer Rotationsdruckmaschine mit hülsenförmigen Druckform- und Druckformübertragungsträgern, mit einem schrägverzahnten Antriebsräderzug.

Es ist allgemein bekannt, daß das Seiten- und Umfangsregister in Rotationsdruckmaschinen durch die axiale Verschiebung und durch die Drehung eines Zylinders, üblicherweise eines Plattenzylinders, eingestellt wird. So zeigt beispielsweise die europäische Patentschrift 0 019 697 eine Offsetrotationsdruckmaschine mit einer Registereinstellvorrichtung, die auf einer Seite der Druckmaschine, der sogenannten Bedienungsseite I angeordnet ist. Bekanntlich ist auf der anderen Maschinenseite II der Antrieb, üblicherweise in Form eines Zahnräderzuges, vorgesehen.

Für Rotationsdruckmaschinen ist eine derartige Anordnung durchaus zweckmäßig und ausreichend. Aus verschiedenen Gründen kann jedoch die Anordnung einer Registereinstellvorrichtung auf der Bedienungsseite unzweckmäßig oder unter Umständen nicht möglich sein. Dies ist insbesondere bei Rotationsdruckmaschinen für den kanallosen Druck der Fall, bei denen zum Beispiel zwecks Aufbringung einer die Druckform bzw. das Druckbild tragenden Hülse und einer Druckbildübertragungshülse eine Seite der Druckmaschine frei zugänglich sein muß, um an dieser Seite eine Aufbringmöglichkeit von Hülsen auf die in der Druckmaschine verbleibenden Zylinder zu schaffen. Da für diesen Zweck die Antriebsseite weniger geeignet ist, sollten entsprechende Maßnahmen an der Bedienungsseite ermöglicht werden, um einen Hülsenwechsel zu gestatten, wie er beispielsweise aus der DE-Patentschrift 37 05 477 bekannt ist.

Die Aufgabe der vorliegenden Erfindung ist es deshalb, die gattungsgemäße Vorrichtung zum Einstellen des Seiten- und Umfangsregisters, insbesondere in Rotationsdruckmaschinen mit hülsenförmigen Druckform- und Druckformübertragungsträgern, so anzuordnen und auszubilden, daß die Bedienungsseite bzw. die dieser zugeordnete Druckwerkseitenwand hierfür nicht benötigt wird. Die Lösung dieser Aufgabe ergibt sich durch die Anwendung der Merkmale des kennzeichnenden Anspruchs 1. Vorteilhafte Weiterbildungen der Erfindung ergeben sich aus den Unteransprüchen und aus der Beschreibung in Verbindung mit den Zeichnungen. In diesen zeigen:
- Fig. 1: in schematischer Darstellung einen Antriebsräderzug und
- Fig. 2: die erfindungsgemäße Vorrichtung zum Verstellen bzw. Einstellen des Seiten- und Umfangsregisters durch Drehen und axiales Verschieben eines Zylinders.

Der in Fig. 1 dargestellte Antrieb einer Rotationsdruckmaschine wird von einer üblicherweise horizontal verlaufenden Längswelle 1 über ein Kegelrad 2 in einen Antriebsräderzug mit Schrägverzahnung eingeleitet. Dieser umfaßt schrägverzahnte Zahnräder 3, 4 und 5. Letzteres steht in Eingriff mit einem oberen Plattenzylinderzahnrad 6, das mit einem oberen Gummituchzylinderantriebszahnrad 8 kämmt. Letzteres treibt ein unteres Gummituchzylinderzahnrad 9 an, das in Eingriff mit einem unteren Plattenzylinderzahnrad 10 steht. Umfangsregisterzahnräder 7 und 11 stehen in Eingriff mit den Plattenzylinderzahnrädern 6, 10.

Anhand der Fig. 2 wird eine Vorrichtung zur Verstellung bzw. Einstellung der Seiten- und Umfangsregisters beschrieben, die in neuartiger Weise ausschließlich auf der Antriebsseite II der Rotationsdruckmaschine angeordnet ist. Somit müssen an der Bedienungsseite I (nicht dargestellt) keine Vorrichtungen bzw. Bauteile der Registereinstellvorrichtung angeordnet werden. Diese ist frei zugänglich, so daß beispielsweise durch entsprechende Öffnungen in der Seitenwand der Bedienungsseite Hülsen auf die Druckwerkzylinder aufgezogen und von diesen abgenommen werden können. Jedoch kann es auch aus sonstigen Gründen zweckmäßig oder erforderlich sein, an der Bedienungsseite keine Elemente der Registereinstellvorrichtung anzuordnen.

Im hier beschriebenen Ausführungsbeispiel wird der Antrieb für die Druckmaschine bzw. für das Druckwerk über das in Fig. 2 dargestellte Gummizylinderantriebszahnrad 9 eingeleitet, das mit einem Form- bzw. Plattenzylinderzahnrad 12 kämmt. Dieses sitzt lose, d.h. über ein Lager 31 auf dem Achszapfen 19 des Plattenzylinders 20. Auf dem Achszapfen 19 ist außerdem drehfest ein geradverzahntes Zahnrad 13 angeordnet.

Die Zahnräder 12 und 13 kämmen mit Zahnkränzen 15 und 16 eines Doppelzahnrades 14. Die Zahnkränze 15 und 16 können jedoch auch als separate Zahnräder ausgebildet sein. Wesentlich ist es, daß das Doppelzahnrad 14 bzw. die Zahnkränze 15, 16 frei drehbar aber axial verschiebbar gelagert sind. Zweckmäßigerweise wird hierfür ein Lagerzapfen 22 verwendet, der an der Seitenwand 21 der Antriebsseite II über einen Flansch 25 befestigt ist. Auf dem Lagerzapfen 22 ist das Doppelzahnrad 14 über Lager 23, 24 drehbar gelagert. Die Anordnung ist so getroffen, daß dabei eine Axialverschiebung des Doppelzahnrades 14 bzw. der Zahnkränze 15, 16 möglich ist.

In üblicher Weise treibt das schrägverzahnte Gummizylinderzahnrad 9 durch seine drehfeste Anordnung auf dem Achszapfen 17 des Gummizylinders 18 letzteren an.

Die Zahnräder 9, 12 und der Zahnkranz 16 weisen jeweils eine Schrägverzahnung auf und das Zahnrad 13 und der Zahnkranz 15 weisen jeweils eine Geradverzahnung auf. Das Zahnrad 13 ist drehfest mit dem Achszapfen 19 des Form- bzw. Plattenzylinders 20 verbunden.

Durch diese neuartige Anordnungausbildung des Antriebszuges kann eine jeweils unabhängige Verstellung bzw. Einstellung sowohl des Umfangsregisters als auch des Seitenregisters vorgenommen werden.

Zwecks Einstellung des Umfangsregisters ist in einer Führungsplatte 27, die sich an der Seitenwand 21 auf der Antriebsseite II der Druckmaschine abstützen kann, eine drehbare Gewindespindel 26 angeordnet. Das linke Ende der Gewindespindel 26 ist über ein Lager 28 in dem Doppelzahnrad 14 gelagert. Wird die Gewindespindel 26 in der Führungsplatte 27 gedreht, so bewegt sich diese in Abhängigkeit von der Drehrichtung nach links oder rechts und nimmt dabei das Doppelzahnrad 14 mit, das axialverschiebbar auf dem Zapfen 22 gelagert ist. Durch die Verschiebung des Doppelzahnrades 14 wird infolge der Schrägverzahnung des Zahnkranzes 16 eine Drehung des Form- bzw. Plattenzylinders 20 erreicht, wie nachfolgend im einzelnen beschrieben wird, da die Schrägverzahnungen des Zahnkranzes 16 und des Zahnrades 12 in Eingriff stehen.

Die Umfangsregistereinstellung der Form- bzw. Plattenzylinder 20 wird in neuartiger Weise dadurch erreicht, daß beim Drehen der Spindel 26 das Doppelzahnrad 14 entsprechend auf dem Zapfen 22 axial verschoben wird. Da die Zahnräder 9, 12 als quasi drehfest hierbei anzusehen sind, schraubt sich der schrägverzahnte Zahnkranz 16 in die Schrägverzahnung des Zahnrades 12 rein oder raus, d.h. das Doppelzahnrad 14 bewegt sich unter Drehung auf dem Zapfen 22 nach links oder rechts. Diese Drehung des Doppelzahnrades 14 bewirkt eine entsprechende Drehung des Zahnrades 13 und somit des Form- bzw. Plattenzylinders 20.

Diese Umfangsregistereinstellung des Plattenzylinders 20 ist auch während des Maschinenlaufes möglich, da es ja nur darauf ankommt, daß bei der Axialverschiebung des Doppelzahnrades 14 die Zahnräder 12, 9 bzw. der gesamte schrägverzahnte Antriebsräderzug einen Wiederstand entgegensetzen, so daß sich bei dieser Axialverschiebung der Zahnkranz 16 im Zahnrad 12 drehen muß. Diese Drehbewegung bewirkt dann über den Zahnkranz 15 und das Zahnrad 13 die Umfangsregistereinstellung.

Die Gewindespindeln 26 und 29 können motorisch betätigt werden.

Das Seitenregister wird von dieser Umfangsregisterverstellung nicht verändert.

Zur Verstellung bzw. Einstellung des Seitenregisters des Form- bzw. Plattenzylinders 20 wird die ebenfalls in der Führungsplatte 27 positionierte Gewindespindel 29 verwendet, die in ein am Achszapfen 19 angeordnetes Lager 30 eingreift und zwar in der Weise, daß bei einer Verdrehung der Gewindespindel 29 in Abhängigkeit von der Drehrichtung der Achszapfen 19 und somit der zugeordnete Zylinder 20 nach links oder rechts verschoben werden. Das linke Ende der Gewindespindel 29 kann sich im Lager 30 frei drehen, jedoch erfolgt bei einer Drehung der Gewindespindel 29 eine axiale Mitnahme des Achszapfen 19 bzw. des Zylinders 20. Die axiale Bewegung des Plattenzylinders 20 bzw. dessen Achszapfen 19 und des drehfest auf diesem angeordneten Zahnrades 13 ist ohne Beeinflussung des Umfangsregisters, möglich, da das Zahnrad 13 und der Zahnkranz 15 eine Geradverzahnung aufweisen.

Vorzugsweise sind auf dem Gummizylinder 18 und auf dem Formzylinder 20 auswechselbare Hülsen 32 und 33 angeordnet. Die Hülse 32 ist gummibeschichtet und die Hülse 33 trägt ein Druckbild. Das Druckbild wird in herkömmlicher Weise durch ein nicht dargestelltes Farbwerk eingefärbt. Jedoch können die Zylinder 18 und 19 auch mit Gummitüchern bzw. Platten belegt werden.

## Patentansprüche

1. Vorrichtung zum Einstellen des Seiten- und Umfangsregisters durch axiales Verschieben und Verdrehen eines Zylinders in einer Rotationsdruckmaschine, insbesondere in einer Rotationsdruckmaschine mit hülsenförmigen Druckform- und Druckformübertragungsträgern, mit einem schrägverzahnten Antriebsräderzug, dadurch gekennzeichnet, daß die Vorrichtung zum Einstellen des Seiten- und Umfangsregisters auf der Antriebsseite II der Rotationsdruckmaschine angeordnet ist, in der Weise, daß das auf dem Achszapfen (19) des Form- oder Plattenzylinders (20) über ein Lager (31) angeordnete schrägverzahnte Antriebszahnrad (12) mit einem auf einem gestellfesten Zapfen (22) gelagerten weiteren schrägverzahnten Zahnrad (16) kämmt, mit dem drehfest ein geradverzahntes Zahnrad (15) verbunden ist, welches ein drehfest auf dem Achszapfen (19) angeordnetes weiteres geradverzahntes Zahnrad (13) antreibt und daß das geradverzahnte Zahnrad (15) und das weitere schrägverzahnte Zahnrad (16) durch eine Vorrichtung (26) und der Plattenzylinder (20) durch eine weitere Vorrichtung (29) axial verschiebbar sind, wobei durch die Verschiebung des weiteren schrägverzahnten Zahnrades (16) dieses sich dreht, wodurch über das geradverzahnte Zahnrad (15) und das weitere geradverzahnte Zahnrad (13) der Form- und Plattenzylinder (20) verdrehbar ist.

2. Vorrichtung nach Anspruch 1, dadurch gekennzeichnet, daß das weitere schrägverzahnte Zahnrad (16) und das geradverzahnte Zahnrad (15) als Zahnkränze eines Doppelzahnrades (14) ausgebildet sind.

3. Vorrichtung nach Anspruch 2, dadurch gekennzeichnet, daß zur Umfangsregistereinstellung das Doppelzahnrad (14) über ein Lagern (28) mit einer Gewindespindel (26) verbunden ist, durch die das auf Lagern (23, 24) angeordnete Doppelzahnrad (14) auf dem an der Seitenwand (21) befestigten Lagerzapfen (22) verschiebbar ist, so daß der Form- oder Plattenzylinder (20) drehbar ist.

4. Vorrichtung nach einem der vorangehenden Ansprüche, dadurch gekennzeichnet, daß mit dem Achszapfen (19) des Form- oder Plattenzylinders (20) über ein Lager (30) eine Gewindespindel (29) zur Seitenregistereinstellung verbunden ist, mit der der Platten- bzw. Formzylinder (20) axial verschiebbar ist.

5. Vorrichtung nach einem der vorangehenden Ansprüche, dadurch gekennzeichnet, daß der Antrieb über ein schrägverzahntes auf den Zapfen (17) des Gummizylinders (18) drehfest angeordneten Zahnrades (19) eingeleitet wird, das mit dem über dem Lager (31) auf dem Achszapfen des Platten- bzw. Formzylinders (20) angeordneten schrägverzahnten Zahnrad (12) kämmt.

6. Vorrichtung nach einem der vorangehenden Ansprüche, dadurch gekennzeichnet, daß auf dem Gummizylinder (18) eine gummibeschichtete Hülse (32) und auf dem Formzylinder (20) eine die Druckform tragende Hülse (33) jeweils auswechselbar angeordnet sind.

## Claims

1. Device for adjusting the side and circumferential register by displacement and rotation of a cylinder in a web-fed rotary press, in particular in a web-fed rotary press with sleeve-like press forme and press forme transfer carriers, having a helically-toothed drive gear train, characterised in that the device for setting the side and circumferential register is arranged on the drive side II of the press in such a way that the helically toothed drive gear wheel (12) fitted by way of a bearing (31) on the axle journal (19) of the forme or plate cylinder (20) meshes with a further helically-toothed gear wheel (16) which is journalled on a journal (22) fixed to the frame and is connected non-rotatably to a straight-toothed gear wheel (15) which drives a further straight-toothed gear wheel (13) non-rotatably fitted on the axle journal (19), and that the straight-toothed gear wheel (15) and the further helically-toothed gear wheel (16) are axially displaceable by means of a device (26) and the plate cylinder (20) is axially displaceable by means of a further device (29), the further helically-toothed gear wheel (16) being rotated by its displacement whereby the forme and plate cylinder (20) can be rotated by the straight-toothed gear wheel (15) and the further straight-toothed gear wheel (13).

2. Device according to claim 1, characterised in that the further helically-toothed gear wheel (16) and the straight-toothed gear wheel (15) are in the form of ring gears of a double gear wheel (14).

3. Device according to claim 2, characterised in that for circumferential register setting the double gear wheel (14) is connected by way of a bearing (28) with a threaded spindle (26) by which the double gear wheel (14) arranged on bearings (23, 24) is displaceable on the bearing journal (22), which is secured to the side wall (21), so that the forme or plate cylinder (20) can be rotated.

4. Device according to any one of the preceding claims, characterised in that for side register setting a threaded spindle (29) by which the plate or forme cylinder (20) is axially displaceable is connected to the axle journal (19) of the forme or plate cylinder (20) by way of a bearing (30).

5. Device according to any one of the preceding claims, characterised in that the drive is taken by way of a helically-toothed gear wheel (19) fitted non-rotatably on the journal (17) of the blanket cylinder (18) which meshes with the helically-toothed gear wheel (12) fitted by means of the bearing (31) on the axle journal of the plate or forme cylinder (20).

6. Device according to any one of the preceding claims, characterised in that a rubber-coated sleeve (32) is fitted replaceably on the blanket cylinder (18) and a sleeve (33) carrying the printing forme is fitted replaceably on the forme cylinder (20).

## Revendications

1. Dispositif pour régler le repérage latéral et le repérage circonférentiel par déplacement axial et rotation d'un cylindre dans une presse à imprimer rotative, notamment dans une presse à imprimer rotative avec des supports de cliché et de transfert de cliché sous forme de manchons, avec un ensemble de pignons d'entraînement à denture hélicoïdale, **caractérisé** en ce que le dispositif pour régler le repérage latéral et le repérage circonférentiel est disposé sur le côté d'entraînement II de la presse à imprimer rotative, d'une manière telle que le pignon d'entraînement (12) à denture hélicoïdale, monté par l'intermédiaire d'un roulement (31) sur le tourillon (19) du cylindre de cliché ou cylindre porte-plaque (20), engrène avec un autre pignon à denture hélicoïdale (16), monté sur un pivot (22) solidaire du châssis et auquel est relié en solidarité de rotation un pignon à denture droite (15), qui entraîne un autre pignon à denture droite (13) monté en solidarité de rotation sur le tourillon (19), et en ce que le pignon à denture droite (15) et l'autre pignon à denture hélicoïdale (16) peuvent être axialement déplacés par un dispositif (26), et le cylindre porte-plaque (20) par un autre dispositif (29), le déplacement de l'autre pignon à denture hélicoïdale (16) faisant tourner ce dernier, de sorte que le cylindre de cliché ou cylindre porte-plaque (20) peut être tourné par l'intermédiaire du pignon à denture droite (15) et de l'autre pignon à denture droite (13).

2. Dispositif selon la revendication 1, **caractérisé** en ce que l'autre pignon à denture hélicoïdale (16) et le pignon à denture droite (15) sont réalisés sous la forme des couronnes dentées d'un pignon double (14).

3. Dispositif selon la revendication 2, **caractérisé** en ce qu'afin de régler le repérage circonférentiel, le pignon double (14) est relié par l'intermédiaire d'un roulement (28) à une broche filetée (26), qui permet de déplacer le pignon double (14), monté sur des roulements (23, 24), sur le pivot (22) fixé à la paroi latérale (21), de sorte que le cylindre de cliché ou cylindre porte-plaque (20) peut être tourné.

4. Dispositif selon l'une quelconque des revendications précédentes, **caractérisé** en ce qu'afin de régler le repérage latéral, une broche filetée (29), qui permet de déplacer axialement le cylindre de cliché ou cylindre porte-plaque (20), est reliée par l'intermédiaire d'un roulement (30) au tourillon (19) du cylindre de cliché ou cylindre porte-plaque (20).

5. Dispositif selon l'une quelconque des revendications précédentes, **caractérisé** en ce que l'entraînement est introduit au moyen d'un pignon (9) à denture hélicoïdale, qui est monté en solidarité de rotation sur le tourillon (17) du cylindre de blanchet (18) et qui engrène avec le pignon (12) à denture hélicoïdale, monté par l'intermédiaire du roulement (31) sur le tourillon du cylindre de cliché ou cylindre porte-plaque (20).

6. Dispositif selon l'une quelconque des revendications précédentes, **caractérisé** en ce qu'un manchon (32) recouvert de caoutchouc et un manchon (33) portant le cliché d'impression sont respectivement disposés, avec possibilité de remplacement, sur le cylindre de blanchet (18) et sur le cylindre de cliché (20).
